# EUROPÄISCHE PATENTSCHRIFT

(11) **EP 2 562 347 B1**
(45) Veröffentlichungstag und Bekanntmachung des Hinweises auf die Patenterteilung: **22.05.2019**
(21) Anmeldenummer: 11006878.0
(22) Anmeldetag: 23.08.2011
(51) Int. Cl.: E21B 7/124

(54) **UNTERWASSER-ARBEITSANORDNUNG UND VERFAHREN ZU IHRER VERANKERUNG**
UNDERWATER WORK ASSEMBLY AND METHOD FOR ANCHORING IT
AGENCEMENT DE TRAVAIL SOUS-MARIN ET SON PROCÉDÉ D'ANCRAGE

(43) Veröffentlichungstag der Anmeldung: 27.02.2013
(73) Patentinhaber: BAUER Maschinen GmbH, 86529 Schrobenhausen (DE)
(72) Erfinder: Finkenzeller, Stefan Michael, 85084 Reichertshofen (DE); Wiedenmann, Ulrich, 86529 Schrobenhausen (DE)
(74) Vertreter: Wunderlich & Heim Patentanwälte Partnerschaftsgesellschaft mbB

(56) Entgegenhaltungen:
- EP-A1- 2 322 724
- FR-A- 2 455 654
- GB-A- 1 498 347
- GB-A- 1 552 162
- GB-A- 2 138 472
- GB-A- 2 469 190
- US-A- 3 593 808
- US-A- 3 714 996

## Beschreibung

Die Erfindung betrifft eine Unterwasser-Arbeitsanordnung, insbesondere zum Herstellen einer Bohrung in einem Gewässergrund, mit einer versenkbaren Arbeitsbühne und mehreren Stützfüßen, welche an der Arbeitsbühne zum Aufsetzen auf den Gewässergrund verstellbar gelagert sind und mittels Stellzylinder gegenüber der Arbeitsbühne ein- und ausfahrbar sind, gemäß dem Oberbegriff des Anspruchs 1.

Die Erfindung betrifft weiterhin ein Verfahren zum Verankern einer Unterwasser-Arbeitsanordnung mit einer Arbeitsbühne in einem Gewässergrund, bei dem die Arbeitsbühne in einem Gewässer versenkt und mit mehreren Stützfüßen auf den Gewässergrund aufgesetzt wird, wobei die Stützfüße mittels Stellzylinder verstellt werden, gemäß dem Oberbegriff des Anspruchs 10.

Ein gattungsgemäßer Stand der Technik ist beispielsweise aus der EP 2 322 724 A1 oder der GB 2 469190 A bekannt. Bei dieser bekannten Unterwasser-Bohranordnung ist eine Arbeitsbühne vorgesehen, welche an ihren Außenseiten verstellbare Hydraulikstützen aufweist. Mit diesen Hydraulikstützen kann die plattenförmige Arbeitsbühne in gewünschter Weise auf dem Gewässergrund ausgerichtet werden, wobei Bodenunebenheiten zur Nivellierung der Arbeitsbühne ausgeglichen werden können. Nach Abschluss der Bohrung wird die Arbeitsbühne zusammen mit den Hydraulikstützen wieder gehoben.

Zum Errichten einer Unterwasser-Arbeitsbühne zur Erstellung einer Bohrung im Gewässergrund ist nach der US 3,593,808 auch bekannt, teleskopierbare Füße in den Gewässergrund einzubringen.

Um eine Schablone für Unterwasserbohrungen auf einem Meeresgrund zu nivellieren, ist nach der GB 2 138 472 A weiter bekannt, hydraulische Hebesysteme auf Pfählen im Meeresgrund aufzusetzen.

Die US 3,714,996 zeigt eine Vorrichtung zum Kernbohren auf einem Meeresgrund. Ein Kernbohrer wird dabei von einer Plattform in den Meeresgrund eingebracht. Zur Befestigung der Plattform am Meeresgrund sind Schneckenbohrer zum Eindrehen in den Meeresgrund vorgesehen.

Aus der GB 2 448 358 A geht ein Verfahren zum Verankern einer gerüstartigen Lagerstruktur hervor, welche zur Aufnahme und Halten einer Unterwasserturbine dient. Dabei weist die gerüstähnliche Lagerstruktur Verankerungspfähle auf, welche zunächst in einer zurückgezogenen Position angeordnet sind. Nach dem Aufsetzen der Lagerstruktur auf dem Gewässergrund werden mittels absenkbaren und lösbaren Drehantrieben die Verankerungspfähle in den Gewässergrund eingedreht, wobei die Lagerstruktur im Gewässergrund verankert wird. Die Drehantriebe werden anschließend von der Lagerstruktur gelöst und wieder gehoben. Die Lagerstruktur und die Gründungspfähle verbleiben funktionsbedingt am Gewässergrund.

Mit der zuvor erwähnten Arbeitsbühne nach der EP 2 322 724 A1 kann eine zuverlässige Ausrichtung der Arbeitsbühne auf dem Gewässergrund erreicht werden. Bei größeren Unterwasserströmungen oder beim Auftreten stärkerer Betriebskräfte bei Arbeiten an der Arbeitsbühne besteht die Gefahr, dass die Arbeitsbühne in unerwünschter Weise ihre Lage ändert. In diesem Fall muss dann die Arbeitsbühne neu positioniert und ausgerichtet werden.

Der Erfindung liegt die **Aufgabe** zugrunde, eine Unterwasser-Arbeitsanordnung und ein Verfahren zum Verankern einer Unterwasser-Arbeitsanordnung anzugeben, mit welchen ein besonders zuverlässiges Positionieren und Verankern der Unterwasser-Arbeitsanordnung erreicht werden.

Die Aufgabe wird zum einen durch eine Unterwasser-Arbeitsanordnung mit den Merkmalen des Anspruchs 1 und zum anderen durch ein Verfahren mit den Merkmalen des Anspruchs 10 gelöst. Bevorzugte Ausgestaltungen der Erfindung sind in den jeweils abhängigen Ansprüchen angegeben.

Die erfindungsgemäße Unterwasser-Arbeitsanordnung ist dadurch gekennzeichnet, dass zumindest ein Stützfuß gegenüber der Arbeitsbühne drehbar gelagert ist und dass ein dem Stützfuß zugeordneter Drehantrieb vorgesehen ist, mit welchem der Stützfuß zum Eindrehen in den Gewässergrund drehend angetrieben ist.

Ein Grundgedanke der Erfindung besteht darin, die Arbeitsbühne durch die Stützfüße besser in dem Gewässergrund zu verankern. Hierzu werden die Stützfüße drehend angetrieben, so dass diese in den Gewässergrund eingedreht oder eingebohrt werden können. Der am Stützfuß angeordnete Stellzylinder kann dabei ergänzend zum aufgebrachten Drehmoment eine Axialkraft ausüben. Insgesamt wird so eine insgesamt stärkere Verankerung der Unterwasser-Arbeitsanordnung am Gewässergrund erreicht. An der Arbeitsbühne kann ein einzelner oder einzelne Stützfüße mit einem derartigen Drehantrieb zum Eindrehen versehen sein. Bevorzugt sind alle Stützfüße einer Arbeitsbühne mit je einem Drehantrieb für eine derartige Verankerung ausgebildet.

Das Eindrehen des Stützfußes in den Boden wird nach einer bevorzugten Ausführungsform der Erfindung noch dadurch verbessert, dass eine Schneideinrichtung vorgesehen ist, welche an einer Unterseite des zumindest einen drehend angetriebenen Stützfußes angeordnet ist. Die Schneideinrichtung kann dabei insbesondere ein ringförmiger Schneidschuh mit Schneidzähnen sein. Die Schneidzähne können auswechselbar in Schneidzahnhalterungen angeordnet sein.

Weiterhin ist es nach der Erfindung bevorzugt, dass der Stützfuß einen Auflagestempel aufweist und dass die Schneideinrichtung ringförmig ausgerichtet und an einer Unterseite des Auflagestempels angeordnet ist. Der Auflagestempel kann dabei insbesondere eine horizontale oder im Wesentlichen horizontal angeordnete Auflageplatte aufweisen, mit welcher Druckkräfte von der Arbeitsbühne auf den Gewässergrund übertragen werden können. Unterhalb dieses Auflagestempels ist die Schneideinrichtung ringförmig angeordnet, so dass diese sich in den Boden eindrehen kann, bevor der etwa horizontale Auflagestempel mit dem Boden in Kontakt kommt.

Weiterhin ist es nach der Erfindung vorteilhaft, dass an dem Stützfuß eine Bohrwendel angeordnet ist. Die Bohrwendel kann dabei an der Innenseite oder vorzugsweise an der Außenseite eines rohrförmigen Teiles des Stützfußes angeordnet sein. Aufgrund der Wendelform wird durch die Bohrwendel bei drehendem Antrieb des Stützfußes eine zusätzliche Axialkraft in Richtung des Bodens erzeugt. Dies fördert das Eindrehen und verbessert die Verankerung. Die Bohrwendel kann durchgehend mit mehreren Windungen sein oder nur abschnittsweise angeordnete Teilwindungen aufweisen.

Eine bevorzugte Ausführungsform der Erfindung besteht weiterhin darin, dass der Stützfuß ein Basiselement und ein Stellelement aufweist, welches drehfest und axial verschiebbar an dem Basiselement gelagert ist. Dabei ist das Stellelement in dem vorzugsweise hülsen- oder rohrförmigen Basiselement angeordnet und mittels des Stellzylinders axial gegenüber diesem verschiebbar. Basiselement und Stellelement werden drehend angetrieben, wobei eine drehfeste Verbindung über entsprechende Anschlagleisten zur Drehmomentübertragung erreichbar ist.

Zur Drehmomentübertragung ist es nach der Erfindung vorgesehen, dass das Basiselement drehbar an der Basisbühne gelagert ist und ein Getriebeelement aufweist, welches von einer Antriebswelle des Drehantriebes angetrieben ist. Der Drehantrieb ist dabei fest an der Arbeitsbühne angebracht. Über ein Antriebsritzel des Drehantriebes und gegebenenfalls eine Getriebeübersetzung wird das Drehmoment auf das Getriebeelement, insbesondere einen Zahnkranz, an dem Basiselement übertragen. Auf diese Weise ist das Basiselement drehend gegenüber der Arbeitsbühne angetrieben. Über entsprechende Mitnehmerleisten wird das Drehmoment vom Basiselement auf das axial verfahrbare Stellelement übertragen.

Weiterhin besteht eine vorteilhafte Ausgestaltung der Erfindung darin, dass der Stützfuß rohrförmig ausgebildet ist und dass innerhalb des Stützfußes der Stellzylinder angeordnet ist. Hierdurch ist der vorzugsweise hydraulische Stellzylinder geschützt innerhalb des Stützfußes angeordnet und es wird eine insgesamt kompakte Konstruktion des Stützfußes erreicht.

Grundsätzlich kann das Einbringen des Stützfußes in den Gewässergrund ausschließlich über den Drehantrieb erfolgen. Eine besonders bevorzugte Ausgestaltung der Erfindung liegt darin, dass mit dem Stellzylinder während des drehenden Antreibens des Stützfußes eine Axialkraft auf den Stützfuß aufbringbar ist. Hierdurch lässt sich ein besonders effizientes Einbohren des Stützfußes auch in einen härteren Gewässergrund erreichen.

Eine besonders geschützte Anordnung wird nach der Erfindung dadurch erreicht, dass der Stützfuß von einer Aufnahmehülse umgeben ist. In einem eingefahrenen Zustand ist der Stützfuß ganz oder zumindest zu einem wesentlichen Teil in der umgebenden Aufnahmehülse angeordnet. Die Aufnahmehülse ist vorzugsweise fest mit der Arbeitsbühne verbunden.

Die erfindungsgemäße Unterwasser-Arbeitsanordnung kann für verschiedenste Zwecke und Arbeiten unter Wasser eingesetzt werden. Besonders bevorzugt ist es nach der Erfindung, dass an der Arbeitsbühne eine Halterung zum Aufnehmen und Halten eines Bohrantriebes mit Bohrgestänge vorgesehen ist. Die Arbeitsbühne dient somit als eine Bohranordnung, wobei die Arbeitsbühne ein Bohrdrehmoment des Bohrantriebes gegenüber dem Gewässergrund abstützt. Insbesondere für eine derartige Bohranordnung ist eine zuverlässige Verankerung der Arbeitsbühne im Gewässergrund vorteilhaft.

Das erfindungsgemäße Verfahren ist dadurch gekennzeichnet, dass mindestens ein Stützfuß mittels eines Drehantriebes in den Boden eingedreht und so die Arbeitsbühne in dem Gewässergrund verankert wird. Mit diesem Verfahren können die zuvor beschriebenen Vorteile beim Verankern einer Unterwasser-Arbeitsanordnung erreicht werden.

Eine vorteilhafte Ausgestaltung des Verfahrens besteht darin, dass während des Eindrehens mittels des Stellzylinders eine Axialkraft auf den Stützfuß aufgebracht wird. Hierdurch kann ein Einbohren des Stützfußes verbessert werden.

Eine weitere vorteilhafte Verfahrensvariante ist dadurch gegeben, dass ein Stellelement des Stützfußes bis zu einer Verankerungstiefe in den Gewässergrund eingebracht wird und dass anschließend durch Verstellen des Stützfußes mittels des Stellzylinders die Arbeitsbühne gegenüber dem Gewässergrund ausgerichtet wird. Es wird also in einem ersten Schritt der Stützfuß im Gewässergrund verankert. Nachdem alle Stützfüße der Arbeitsbühne im Gewässergrund durch Eindrehen und gegebenenfalls ergänzendes Eindrücken mittels des Stellzylinders in den Boden eingebracht sind, werden die Stellzylinder so verstellt, dass eine gewünschte Nivellierung der Arbeitsbühne, insbesondere eine horizontale Ausrichtung erreicht wird.

Weiterhin ist es nach der Erfindung vorgesehen, dass die Unterwasser-Arbeitsanordnung mit der Arbeitsbühne und den Stützfüßen wieder vom Gewässergrund entfernt und gehoben wird. Die Stützfüße sind somit integraler Bestandteil der Unterwasser-Arbeitsanordnung, wobei die Stützfüße drehbar und axial verstellbar an der Arbeitsbühne gehaltert sind. Die Stützfüße verbleiben nicht im Gewässergrund sondern werden wieder mit der Arbeitsbühne gehoben.

Die Erfindung wird nachfolgend anhand eines bevorzugten Ausführungsbeispieles näher erläutert, welches schematisch in den Zeichnungen dargestellt ist. In den Zeichnungen zeigen:
- Fig.1: eine perspektivische Ansicht einer erfindungsgemäßen Unterwasser-Arbeitsanordnung;
- Fig. 2: einen Längsschnitt durch einen Stützfuß der erfindungsgemäßen Unterwasser-Anordnung im eingefahrenen Zustand;
- Fig.3: einen Längsschnitt gemäß Fig. 2 des Stützfußes in einer abgebohrten Position;
- Fig. 4: einen weiteren Längsschnitt gemäß Fig. 2 und Fig. 3 des Stützfußes mit ausgefahrenem Stellzylinder; und
- Fig. 5: einen Querschnitt durch den Stützfuß.

Gemäß Fig. 1 ist ein Ausführungsbeispiel einer erfindungsgemäßen Unterwasser-Arbeitsanordnung 10 gezeigt, welche eine aus Stahlträgern aufgebaute Arbeitsbühne 12 aufweist. Die Arbeitsbühne 12 umfasst eine turmartige Halterung 14 zur Aufnahme eines nicht dargestellten Führungsrohres für ein Bohrgestänge mit Bohrantrieb oder ein zylindrisches Gründungselement, welches mittels eines aufsetzbaren Bohrantriebes in den Boden einbringbar ist. Die Arbeitsbühne 12 umfasst weiterhin drei radial nach außen vorstehende Tragarme 13, an deren äußeren Enden über eine Flanschplatte 18 eine Aufnahmehülse 16 für jeweils einen Stützfuß 30 befestigt ist . An der Oberseite jeder Aufnahmehülse 16 ist je ein Drehantrieb 60 mit zwei Motoren 61 zum drehenden Antreiben des Stützfußes 30 angeordnet.

Der Aufbau und die Funktion des Stützfußes 30 wird nachfolgend im Zusammenhang mit den Figuren 2 bis 5 erläutert.

Der Stützfuß 30 weist ein rohrförmiges Basiselement 32 auf, entlang dessen Außenseite ein rohrförmiges Stellelement 34 axial verfahrbar aber drehfest gelagert ist. Hierzu sind, wie aus Fig. 5 ersichtlich, an der Außenseite des hülsenförmigen Basiselementes 32 radial vorstehende Außenleisten 33 ausgebildet, welche mit radial nach innen ragenden Innenleisten 35 an dem verfahrbaren Stellelement 34 korrespondierend zur Drehmomentübertragung zusammenwirken.

An der Unterseite des Stellelementes 34 ist ein Auflagestempel 40 mit einer scheibenförmigen Grundplatte 42 vorgesehen. Der Auflagestempel 40 umfasst einen Zylinderabschnitt 41, an dessen Unterseite eine ringförmige Schneideinrichtung 46 mit wechselbaren Schneidzähnen 47 angebracht ist. An der Außenseite des Zylinderabschnittes 41 und der ringförmigen Schneideinrichtung 46 sind teilwendelförmige Leisten zum Bilden einer Bohrwendel 48 angeordnet.

Aus dem in Fig. 2 dargestellten Zustand, bei welchem der Stützfuß 30 axial in der Aufnahmehülse 16 angeordnet ist, wird das Stellelement 34 in die Position gemäß Fig. 3 ausgefahren. Hierzu wird über den Drehantrieb 60 mit den beiden Motoren 61 über deren jeweilige Antriebswelle 62 ein Antriebsritzel 64 drehend angetrieben. Die Antriebsritzel 64 stehen in kämmender Verbindung mit einem Getriebeelement 36, welches als ein Außenzahnkranz fest mit dem Basiselement 32 des Stützfußes 30 verbunden ist. Auf diese Weise wird über den Drehantrieb 60 das Basiselement 32 des Stützfußes 30 in Drehbewegung versetzt. Über die Außenleisten 33 und die Innenleisten 35 wird das Drehmoment auf das axial ausfahrbare Stellelement 34 übertragen, so dass sich dieses mittels der Schneideinrichtung 46 in einen Gewässergrund eindrehen kann. Im dargestellten Ausführungsbeispiel erfolgt dies ohne zusätzliche Axialkraft über den mittig innerhalb des Stützfußes 30 angeordneten Stellzylinder 50.

Nachdem das Stellelement 34 bis zu einer gewünschten Verankerungstiefe in den Gewässergrund eingebracht ist, wird gemäß Fig. 4 der mittige Stellzylinder 50 ausgefahren. Der Stellzylinder weist ein Zylindergehäuse 52 auf, welches über einen Lagerbock 56 mit dem Basiselement 32 verbunden ist. Bei dem dargestellten Ausführungsbeispiel ist der Stellzylinder 50 drehfest mit dem Basiselement 32 verbunden. Durch Zuführung eines Hydraulikfluides über eine hier nicht näher dargestellte Hydraulikfluidzuführung wird ein Kolben 54 axial ausgefahren. Am freien Ende einer Kolbenstange 55 des Kolbens 54 ist ein zylindrisches Aufsatzelement 57 angeordnet, welches in der in Fig. 4 dargestellten ausgefahrenen Position auf der Grundplatte 42 des Auflagestempels 40 aufgesetzt wird. Durch ein weiteres Ausfahren des Stellzylinders 50 kann nun die Arbeitsbühne 12 gegenüber dem Gewässergrund angehoben und somit nivelliert werden. Der Stützfuß 30 mit seinem Basiselement 32 ist gegenüber der Aufnahmehülse 16 drehbar gelagert. Die Aufnahmehülse 16 ist über die Flanschplatte 18 fest mit der Arbeitsbühne 12 verbunden.

## Patentansprüche

1. Unterwasser-Arbeitsanordnung, insbesondere zum Herstellen einer Bohrung in einem Gewässergrund, mit
- einer versenkbaren Arbeitsbühne (12) und
- mehreren Stützfüßen (30), welche an der Arbeitsbühne (12) zum Aufsetzen auf den Gewässergrund verstellbar gelagert sind und mittels Stellzylinder (50) gegenüber der Arbeitsbühne ein- und ausfahrbar sind,
- wobei zum Ausrichten der Arbeitsbühne (12) gegenüber dem Gewässergrund der Stützfuß (30) mittels des Stellzylinders (50) verstellbar ist,
**dadurch gekennzeichnet,**
- **dass** zumindest ein Stützfuß (30) gegenüber der Arbeitsbühne (12) drehbar gelagert ist,
- **dass** der Stützfuß (30) ein Basiselement (32) und ein Stellelement (34) aufweist, welches drehfest und axial verschiebbar an dem Basiselement (32) gelagert ist, und
- **dass** ein dem Stützfuß (30) zugeordneter Drehantrieb (60) vorgesehen ist, mit welchem der Stützfuß (30) zum Eindrehen des Stellelementes (34) bis zu einer Verankerungstiefe in den Gewässergrund drehend angetrieben ist.

2. Unterwasser-Arbeitsanordnung nach Anspruch 1,
dadurch **gekenzeichnet,**
dass eine Schneideinrichtung (46) vorgesehen ist, welche an einer Unterseite des zumindest einen drehend angetriebenen Stützfußes (30) angeordnet ist.

3. Unterwasser-Arbeitsanordnung nach Anspruch 2,
**dadurch gekennzeichnet,**
**dass** der Stützfuß (30) einen Auflagestempel (40) aufweist und
**dass** die Schneideinrichtung (46) ringförmig ausgebildet und an einer Unterseite des Auflagestempels (40) angeordnet ist.

4. Unterwasser-Arbeitsanordnung nach einem der Ansprüche 1 bis 3,
**dadurch gekennzeichnet,**
**dass** an dem Stützfuß (30) eine Bohrwendel (48) angeordnet ist.

5. Unterwasser-Arbeitsanordnung nach einem der Ansprüche 1 bis 4,
**dadurch gekennzeichnet,**
**dass** das Basiselement (32) drehbar an der Arbeitsbühne (12) gelagert ist und ein Getriebeelement (36) aufweist, welches von einer Antriebswelle (62) des Drehantriebes (60) angetrieben ist.

6. Unterwasser-Arbeitsanordnung nach einem der Ansprüche 1 bis 5,
**dadurch gekennzeichnet,**
**dass** der Stützfuß (30) rohrförmig ausgebildet ist und
**dass** innerhalb des Stützfußes (30) der Stellzylinder (50) angeordnet ist.

7. Unterwasser-Arbeitsanordnung nach einem der Ansprüche 1 bis 6,
**dadurch gekennzeichnet,**
**dass** mit dem Stellzylinder (50) während des drehenden Antreibens des Stützfußes (30) eine Axialkraft auf den Stützfuß (30) aufbringbar ist.

8. Unterwasser-Arbeitsanordnung nach einem der Ansprüche 1 bis 7,
**dadurch gekennzeichnet,**
**dass** der Stützfuß (30) von einer Aufnahmehülse (16) umgeben ist.

9. Unterwasser-Arbeitsanordnung nach einem der Ansprüche 1 bis 8,
**dadurch gekennzeichnet,**
**dass** an der Arbeitsbühne (12) eine Halterung (14) zum Aufnehmen und Halten eines Bohrantriebes mit Bohrgestänge vorgesehen ist.

10. Verfahren zum Verankern einer Unterwasser-Arbeitsanordnung (10) mit einer Arbeitsbühne (12) in einem Gewässergrund, bei dem die Arbeitsbühne (12) in einem Gewässer versenkt und mit mehreren Stützfüßen (30) auf den Gewässergrund aufgesetzt wird, wobei die Stützfüße (30) mittels Stellzylinder (50) verstellt werden,
**dadurch gekennzeichnet,**
**dass** mindestens ein Stützfuß (30) mittels eines Drehantriebes (60) in den Boden eingedreht und so die Arbeitsbühne (12) in dem Gewässergrund verankert wird, dass dabei ein Stellelement (34) des Stützfußes (30) mittels des Drehantriebes (60) bis zu einer Verankerungstiefe in den Gewässergrund eingebracht wird und dass anschließend durch Verstellen des Stützfußes (30) mittels des Stellzylinders (50) die Arbeitsbühne (12) gegenüber dem Gewässergrund ausgerichtet wird.

11. Verfahren nach Anspruch 10,
**dadurch gekennzeichnet,**
**dass** während des Eindrehens mittels des Stellzylinders (50) eine Axialkraft auf den Stützfuß (30) aufgebracht wird.

12. Verfahren nach einem der Ansprüche 10 bis 11,
**dadurch gekennzeichnet,**
**dass** die Unterwasser-Arbeitsanordnung (10) mit der Arbeitsbühne (12) und den Stützfüßen (30) wieder vom Gewässergrund entfernt und gehoben wird.

## Claims

1. Underwater work assembly, in particular for creating a bore in a bed of a water body, having
- a service platform (12) which can be lowered and
- a plurality of supporting feet (30) which are mounted so that they can be adjusted on the service platform (12) for positioning on the bed of the water body and can be moved in and out relative to the service platform by means of an actuating cylinder (50),
- wherein the supporting foot (30) is adjustable by means of the actuating cylinder (50) for orienting the service platform (12) relative to the bed of the water body,
**characterized in that**
- at least one supporting foot (30) is rotationally mounted relative to the service platform (12),
- the supporting foot (30) comprises a base element (32) and an adjusting element (34) which is mounted rotationally securely and axially displaceably on the base element (32), and
- a rotary drive (60) assigned to the supporting foot (30) is provided, with which the supporting foot (30) is driven in rotation for screwing the adjusting element (34) in up to an anchoring depth into the bed of the water body.

2. Underwater work assembly according to claim 1,
**characterized in that**
a cutting means (46) is provided which is arranged on a lower side of the at least one supporting foot (30) driven in rotation.

3. Underwater work assembly according to claim 2,
**characterized in that**
the supporting foot (30) comprises a bearing support (40) and
the cutting means (46) is formed annularly and arranged on a lower side of the bearing support (40).

4. Underwater work assembly according to one of claims 1 to 3,
**characterized in that**
a drilling helix (48) is arranged on the supporting foot (30).

5. Underwater work assembly according to one of claims 1 to 4,
**characterized in that**
the base element (32) is mounted rotatably on the service platform (12) and comprises a gear element (36) which is driven by a drive shaft (62) of the rotary drive (60).

6. Underwater work assembly according to one of claims 1 to 5,
**characterized in that**
the supporting foot (30) is configured in tubular form and
the actuating cylinder (50) is arranged within the supporting foot (30).

7. Underwater work assembly according to one of claims 1 to 6,
**characterized in that**
an axial force can be applied to the supporting foot with the actuating cylinder (50) during the driving in rotation of the supporting foot.

8. Underwater work assembly according to one of claims 1 to 7,
**characterized in that**
the supporting foot (30) is surrounded by a receiving sleeve (16).

9. Underwater work assembly according to one of claims 1 to 8,
**characterized in that**
a holder (14) for receiving and holding a drill drive with drill rod is provided on the service platform (12).

10. Method for anchoring an underwater work assembly (10) with a service platform (12) in a bed of a water body, in which the service platform is lowered into a water body and placed with a plurality of supporting feet (30) on the bed of the water body, wherein the supporting feet (30) are adjusted by means of actuating cylinders (50),
**characterized in that**
at least one supporting foot (30) is screwed into the ground by means of a rotary drive (60) and the service platform (12) is thus anchored in the bed of the water body,
an adjusting element (34) of the supporting foot (30) is incorporated up to an anchoring depth into the bed of the water body by means of the rotary drive (60), and
subsequently by adjusting the supporting foot (30) by means of the actuating cylinder (50) the service platform (12) is orientated relative to the bed of the water body.

11. Method according to claim 10,
**characterized in that**
an axial force is applied to the supporting foot (30) during the screwing-in by means of the actuating cylinder (50).

12. Method according to one of claims 10 to 11,
**characterized in that**
the underwater work assembly (10) with the service platform (12) and the supporting feet (30) is removed and raised again from the bed of the water body.

## Revendications

1. Agencement de travail sous-marin, en particulier pour la fabrication d'un forage dans un fond marin, avec
- une plateforme de travail (12) abaissable et
- plusieurs pieds d'appui (30) qui sont montés de manière réglable sur la plateforme de travail (12) pour le placement sur le fond marin et sont rentrables et sortables au moyen d'un cylindre de réglage (50) par rapport à la plateforme de travail,
- dans lequel pour l'orientation de la plateforme de travail (12) par rapport au fond marin le pied d'appui (30) est réglable au moyen du cylindre de réglage (50), **caractérisé**
- **en ce qu'**au moins un pied d'appui (30) est monté de manière à pouvoir tourner par rapport à la plateforme de travail (12),
- **en ce que** le pied d'appui (30) présente un élément de base (32) et un élément de réglage (34) qui est monté solidaire en rotation et mobile axialement sur l'élément de base (32), et
- **en ce qu'**un entraînement rotatif (60) associé au pied d'appui (30) est prévu, avec lequel le pied d'appui (30) est entraîné en rotation pour le vissage de l'élément de réglage (34) jusqu'à une profondeur d'ancrage dans le fond marin.

2. Agencement de travail sous-marin selon la revendication 1,
**caractérisé**
**en ce qu'**un dispositif de coupe (46) est prévu, lequel est agencé sur un côté inférieur d'au moins un pied d'appui (30) entraîné en rotation.

3. Agencement de travail sous-marin selon la revendication 2,
**caractérisé**
**en ce que** le pied d'appui (30) présente un poinçon d'appui (40) et
**en ce que** le dispositif de coupe (46) est réalisé en forme d'anneau et est agencé sur un côté inférieur du poinçon d'appui (40).

4. Agencement de travail sous-marin selon l'une des revendications 1 à 3,
**caractérisé**
**en ce qu'**une hélice de forage (48) est agencée sur le pied d'appui (30).

5. Agencement de travail sous-marin selon l'une des revendications 1 à 4,
**caractérisé**
**en ce que** l'élément de base (32) est monté de manière à pouvoir tourner sur la plateforme de travail (12) et présente un élément d'engrenage (36) qui est entraîné par un arbre d'entraînement (62) de l'entraînement rotatif (60).

6. Agencement de travail sous-marin selon l'une des revendications 1 à 5,
**caractérisé**
**en ce que** le pied d'appui (30) est réalisé en forme de tube et
**en ce que** le cylindre de réglage (50) est agencé dans le pied d'appui (30).

7. Agencement de travail sous-marin selon l'une des revendications 1 à 6,
**caractérisé**
**en ce qu'**avec le cylindre de réglage (50) pendant l'entraînement rotatif du pied d'appui (30) une force axiale peut être appliquée sur le pied d'appui (30).

8. Agencement de travail sous-marin selon l'une des revendications 1 à 7,
**caractérisé**
**en ce que** le pied d'appui (30) est entouré par une douille de réception (16).

9. Agencement de travail sous-marin selon l'une des revendications 1 à 8,
**caractérisé**
**en ce qu'**un support (14) est prévu sur la plateforme de travail (12) pour la réception et le maintien d'un entraînement de forage avec des tiges de forage.

10. Procédé d'ancrage d'un agencement de travail sous-marin (10) avec une plateforme de travail (12) dans un fond marin, pour lequel la plateforme de travail (12) est plongée dans une eau et est placée avec plusieurs pieds d'appui (30) sur le fond marin, dans lequel les pieds d'appui (30) sont réglés au moyen d'un cylindre de réglage (50),
**caractérisé**
**en ce qu'**au moins un pied d'appui (30) est vissé au moyen d'un entraînement rotatif (60) dans le fond et la plateforme de travail (12) est ancrée dans le fond marin de sorte qu'un élément de réglage (34) du pied d'appui (30) soit introduit au moyen de l'entraînement rotatif (60) jusqu'à une profondeur d'ancrage dans le fond marin et en ce qu'ensuite la plateforme de travail (12) soit orientée par réglage du pied d'appui (30) au moyen du cylindre de réglage (50) par rapport au fond marin.

11. Procédé selon la revendication 10,
**caractérisé**
**en ce que** pendant le vissage au moyen du cylindre de réglage (50) une force axiale est appliquée sur le pied d'appui (30).

12. Procédé selon l'une quelconque des revendications 10 et 11,
**caractérisé**
**en ce que** l'agencement de travail sous-marin (10) avec la plateforme de travail (12) et les pieds d'appui (30) est de nouveau retiré et levé du fond marin.
